# FASCICULE DE BREVET EUROPEEN

(11) **EP 0 218 517 B1**
(45) Date de publication et mention de la délivrance du brevet: **05.04.1989**
(21) Numéro de dépôt: 86402076.3
(22) Date de dépôt: 22.09.1986
(51) Int. Cl.: A44B 11/25

(54) **Boucle, notamment de ceinture de sécurité pour véhicule automobile**
Schloss, insbesondere für Sicherheitsgurte in Kraftfahrzeugen
Buckle, especially for a safety belt in a motor vehicle

(30) Priorité: 26.09.1985 FR 8514290
(43) Date de publication de la demande: 15.04.1987
(73) Titulaire: ECIA - EQUIPEMENTS ET COMPOSANTS POUR L'INDUSTRIE AUTOMOBILE, F-25400 Audincourt (FR)
(72) Inventeur: Escaravage, Gérard, F-25700 Valentigney (FR)
(74) Mandataire: Polus, Camille

(56) Documents cités:
- EP-A- 0 040 143
- AU-A- 14 787
- DE-A- 2 949 923
- DE-A- 3 021 796
- FR-A- 2 379 995

## Description

La présente invention est relative aux dispositifs destinés à retenir sur son siège un passager d'un véhicule automobile en cas de décélération brusque de celui-ci, par exemple lors d'un freinage d'urgence ou d'une collision.

Plus particulièrement, l'invention concerne une boucle qui, dans un dispositif du genre indiqué, est destinée à fixer de façon amovible un brin d'une sangle de sécurité à un point fixe de la carrosserie du véhicule, par l'intermédiaire par exemple d'une languette formant pène de verrou.

On connaît, dans l'état de la technique, des boucles comportant un boîtier dans lequel est placé un support en forme d'étrier qui est destiné à être fixé à un moyen de retenue fixe par rapport à la carrosserie du véhicule et qui définit entre ses ailes, un couloir de guidage pour le pène débouchant à une extrémité de cet étrier. Ces boucles comportent en outre un organe de verrouillage monté oscillant dans l'étrier autour d'un axe qui est perpendiculaire aux ailes de cet étrier ainsi qu'un organe d'arrêt monté coulissant dans ces ailes et effaçable au moyen d'un bouton de commande, à l'encontre de l'action d'un dispositif élastique de rappel.

Dans ce type de boucles, le pène est retenu dans la boucle par une partie en saillie de l'organe de verrouillage qui vient empêcher le retrait du pène du couloir de verrouillage, par exemple en s'introduisant dans une ouverture ménagée dans le pène. Lors d'une forte traction sur la sangle tendant à retirer le pène de la boucle, cette partie en saillie vient coopérer avec un bord d'arrêt ménagé dans le fond de l'étrier support, éventuellement par déformation élastique de l'axe d'oscillation de l'organe de verrouillage dans l'étrier, ce qui permet d'obtenir une grande efficacité de la boucle et une force de retenue considérable du pène.

On connaît également d'après le document FR-2.482.430, une boucle pour ceinture de sécurité comprenant un support destiné à être fixé à un moyen de retenue et définissant un passage rectiligne dans lequel le pène peut être introduit et qui définit un point de coulissement pour celui-ci. L'organe de verrouillage du pène est articulé sur le support autour d'un axe qui s'étend parallèlement au plan du passage. Cet organe de verrouillage peut présenter une première surface de butée retenant le pène et s'étendant perpendiculairement au plan du passage, en étant transversal par rapport à celui-ci, en position verrouillée de la boucle tandis que l'organe de verrouillage peut présenter également au moins une seconde surface de butée qui est destinée, dans la position verrouillée de la boucle, à venir en contact avec un organe d'arrêt monté mobile en translation sur le support, dans une direction perpendiculaire à l'axe d'articulation de l'organe de verrouillage. Le déplacement de cet organe d'arrêt libère l'organe de verrouillage et donc le pène lors de l'ouverture de la boucle qui est commandée par un bouton de manoeuvre monté sur le support de manière à pouvoir se déplacer dans la même direction que l'organe d'arrêt.

Des ressorts de rappel sont prévus pour agir sur l'organe de verrouillage, l'organe d'arrêt et le bouton de manoeuvre. L'organe d'arrêt est formé par un corps monobloc présentant des organes de guidage et de maintien des ressorts s'étendant de part et d'autre de ce corps dans des sens opposés perpendiculairement à l'axe d'articulation de l'organe de verrouillage.

La construction de tels dispositifs présente un certain nombre d'inconvénients notamment au niveau du respect de tolérances assez serrées au cours de -la fabrication, ce qui en augmente les prix de revient.

Par ailleurs, dans la technique automobile moderne, on souhaite réduire autant que possible le poids et l'encombrement des équipements et ce à tous les niveaux et en particulier dans le domaine des équipements de sécurité sans, bien entendu, pour autant sacrifier l'efficacité de ces équipements.

Le but de l'invention est donc de fournir une boucle de ceinture de sécurité dont la construction soit simple et le montage aisé, en réduisant le nombre des organes entrant dans la constitution d'une telle boucle.

Un autre but de l'invention est de fournir une boucle de ceinture de sécurité qui soit plus petite et plus légère que les boucles de la technique antérieure et dont la fabrication puisse être entreprise sans le respect de tolérances serrées.

A cet effet, l'invention a pour objet une boucle, notamment de ceinture de sécurité pour véhicule automobile, destinée à fixer de façon amovible un brin de celle-ci à un point fixe de la carrosserie du véhicule, comprenant un ensemble de gâche et un pène solidaire du brin à fixer, l'ensemble de gâche comportant, logés dans un boîtier, un corps destiné à être fixé à un moyen de retenue solidaire du véhicule et qui délimite un passage et un plan de coulissement pour ledit pène, un organe de verrouillage du pène comportant une partie active qui s'engage dans un évidement du pène en position de verrouillage de celui-ci et articulé sur le corps de façon à pouvoir basculer autour d'un axe à peu près parallèle au plan de coulissement et perpendiculaire à la direction de déplacement du pène, entre une position de verrouillage et une position de déverrouillage dudit pène, des moyens sollicitant l'organe de verrouillage vers sa position de verrouillage, des moyens d'éjection du pène, des moyens sollicitant à l'organe de verrouillage vers sa position de déverrouillage et des moyens de commande de déverrouillage dudit organe de verrouillage, caractérisée en ce que lesdits moyens sollicitant l'organe de verrouillage vers sa position de verrouillage et les moyens d'éjection du pène sont constitués par des premiers moyens élastiques dont une extrémité est destinée à coopérer avec le pène lors de son introduction ou de son éjection de la boucle et dont l'autre extrémité est en appui contre une première surface d'appui de l'organe de verrouillage, et en ce que les moyens sollicitant l'organe de verrouillage vers sa position de déverrouillage sont constitués par des seconds moyens élastiques dont une extrémité est en appui contre le corps et dont l'autre extrémité est en appui contre une seconde surface d'appui de l'organe de verrouillage.

L'invention sera mieux comprise à l'aide de la description qui va suivre, donnée uniquement à titre d'exemple et faite en se référant aux dessins annexés, sur lesquels :
- les Fig. 1 à 4 illustrent le fonctionnement d'une boucle de ceinture de sécurité selon l'invention ;
- la Fig. 5 représente une vue en perspective d'un mode de réalisation d'un corps entrant dans la constitution d'une boucle de ceinture de sécurité selon l'invention :
- la Fig. 6 représente une vue en perspective d'un mode de réalisation d'un organe de verrouillage entrant dans la constitution d'une boucle de ceinture de sécurité selon l'invention ; et
- la Fig. 7 représente une vue en coupe de l'ensemble de gâche entrant dans la constitution d'une boucle de ceinture de sécurité selon l'invention.

Ainsi qu'il est représenté sur la Fig. 1, une boucle de ceinture de sécurité selon l'invention comprend un boîtier 1 constitué de manière connue en soi, d'un élément supérieur 2 et d'un élément inférieur 3. A l'intérieur de ce boîtier 1 est disposé un ensemble de gâche comportant un corps 4 de section générale en forme de U. Un organe de verrouillage 5, se présentant sous la forme d'une lame métallique et qui sera décrit plus en détail par la suite, est logé à l'intérieur de ce corps 4. Un organe de commande de déverrouillage 6 est monté déplaçable de manière connue en soi entre le corps 4 et l'élément supérieur 2 du boîtier.

L'élément supérieur 2 du boîtier 1 présente une lumière 7 dans laquelle débouche une extrémité de l'organe de commande de déverrouillage 6 de façon que l'utilisateur de la boucle de ceinture de sécurité ait accès à cet organe 6 pour commander le déverrouillage de la boucle.

Le boîtier 1 comporte également une première ouverture 8 dont les parois sont inclinées, débouchant dans le corps 4, qui définit un passage et un plan de coulissement pour un pène solidaire d'un brin à fixer de la ceinture de sécurité.

Le boîtier 1 comporte également une seconde ouverture 9 ménagée dans l'extrémité du boîtier, opposée à l'extrémité dans laquelle est pratiquée l'ouverture 8. Cette ouverture 8 est ménagée en regard d'une extrémité du corps 4 et est destinée, par exemple, à permettre le passage d'un moyen de retenue (non représenté) dont une extrémité est fixée sur le véhicule et dont l'autre extrémité est fixée sur le corps 4 par l'intermédiaire, par exemple, d'un évidement 4a ménagé dans celui-ci, de façon à rendre solidaire le corps 4, du véhicule.

Selon un autre mode de réalisation de la boucle de ceinture de sécurité selon l'invention, une partie du corps 4 peut faire saillie au-dehors du boîtier 1 à travers l'ouverture 9, de façon à permettre le montage d'une boucle assemblée, sur un véhicule. Cette construction de la boucle permet d'obtenir une plus grande polyvalence de celle-ci.

L'organe de verrouillage 5 présente à l'une de ses extrémités une partie active 10 constituée par exemple par une saillie en double épaisseur du matériau constituant cet organe. A son extrémité opposée à cette partie active, l'organe de verrouillage 5 présente une surface d'actionnement 11 destinée à coopérer avec une surface formant came 12 de l'organe de commande de déverrouillage 6.

L'organe de verrouillage 5 comporte également une languette 13 s'étendant en direction du corps 4 et présentant une fente 14 dont la fonction sera définie par la suite. Cette languette fait saillie dans une lumière 15 ménagée dans le corps 4 comme cela sera décrit plus en détail par la suite.

Cette languette 13 s'étend entre deux spires d'un ressort 16 dont l'une des extrémités est disposée sur un téton de centrage 17 solidaire du corps 4 et dont l'autre extrémité est en appui contre un premier rebord de la lumière 15 en position déverrouillée de la boucle.

La fente 14 de la languette 13 de l'organe de verrouillage permet le passage du fil constituant le ressort 16 de sorte que la languette présente une première et une seconde surfaces d'appui coopérant avec les parties respectives de ressort disposées de part et d'autre de cette languette.

Comme on le verra par la suite, le guidage de l'une des parties de ressort est assuré par la lumière 15 et au moins une patte de guidage 18 s'étendant au-dessus de celle-ci.

Il est également à noter que la languette 13 de l'organe de verrouillage 5 comporte des parties en saillie, qui seront décrites plus en détail par la suite, s'étendant de part et d'autre de cette languette et définissant un axe d'articulation 19 de cet organe de verrouillage sur le corps, cet axe d'articulation étant à peu près parallèle au plan de coulissement et perpendiculaire à la direction de déplacement du pène dans le corps. Cette articulation permet à l'organe de verrouillage de basculer entre une position de verrouillage et une position de déverrouillage.

Dans la position de déverrouillage de la boucle, représentée sur cette Fig. 1, les parties du ressort 16 s'étendant de part et d'autre de la languette 13, c'est-à-dire une première partie 20 dont l'une des extrémités prend appui sur le premier rebord de la lumière 15 et dont l'autre extrémité prend appui sur la première surface d'appui de la languette 13 et une seconde partie 21 dont l'une des extrémités est disposée sur le téton de centrage 17 et dont l'autre extrémité est en appui contre la seconde surface d'appui de la languette, exercent une force égale sur cette languette de manière à définir la position de déverrouillage de l'organe de verrouillage 5.

Dans ce mode de réalisation, les première et seconde parties du ressort agissent dans une direction à peu près parallèle au plan de coulissement du pène.

Il est à noter que la languette 13 n'est pas disposée au milieu du ressort 16, de sorte que le nombre de spires de la première partie de celui-ci est supérieur à celui de la seconde. Ainsi, la force de la première partie est supérieure à celle de la seconde et la position d'équilibre, représentée sur cette Fig. 1, est obtenue par le fait que la distance séparant la languette 13 du premier rebord de la lumière 15 est supérieure à celle séparant cette même languette 13 du téton de centrage 17.

Comme on peut le voir sur la Fig. 2, qui représente une boucle de ceinture de sécurité selon l'invention, en position verrouillée, lorsque l'on introduit un pène 22 comportant un évidement 23 dans la boucle, la face frontale 24 de celui-ci vient en appui contre l'extrémité de la première partie 20 du ressort 16 qui était en appui contre le premier rebord de la lumière 15. Ceci a pour effet de rompre l'équilibre des forces qui s'exerçaient sur la languette 13 de l'organe de verrouillage 5. En effet, la force exercée par la partie 20 du ressort devient supérieure à celle exercée par la partie 21, de sorte que l'organe de verrouillage bascule autour de son axe d'articulation jusqu'à ce que la partie active 10 vienne en appui sur la surface supérieure du pène 22. L'engagement du pène 22 se poursuivant, la partie 20 de ressort se comprime de plus en plus, de sorte que lorsque l'évidement 23 du pène arrive en regard de la partie active 10 de l'organe de verrouillage 5, celui-ci bascule vers la position de verrouillage représentée sur cette figure, dans laquelle la partie active 10 coopère avec le rebord de la lumière 15 qui constitue donc un rebord d'arrêt, et avec un rebord de l'évidement 23 du pène 22 pour retenir celui-ci dans la boucle. Dans cette position, la force exercée par la partie 20 du ressort 16 est supérieure à celle exercée par la partie 21 de sorte que l'organe de verrouillage est maintenu en position de verrouillage.

Lorsqu'un effort F (Fig. 3) est exercé sur l'organe de commande de déverrouillage 6, la surface formant came 12 de celui-ci vient en appui contre la surface d'actionnement 11 de l'organe de verrouillage 5. Ceci a pour effet de faire basculer l'organe de verrouillage 5 à l'encontre de l'action exercée par la partie 20 du ressort. Si l'on poursuit l'action jusqu'à ce que la partie active 10 de l'organe de verrouillage 5 se dégage de la lumière 15 du corps 4 et de l'évidement 23 du pène 22, celui-ci n'est alors plus retenu dans la boucle et la partie 20 du ressort se détend pour éjecter le pène 22 de la boucle.

Comme on peut le voir sur la Fig. 4, cette détente de la partie 20 du ressort se poursuit tant que l'extrémité de celui-ci n'est pas en appui contre le premier rebord de la lumière 15, de manière que les forces exercées par cette première partie du ressort et par la deuxième partie de celui-ci, soient égales et, ainsi, définissent la position de déverrouillage telle que décrite en regard de la Fig. 1.

On voit donc que la première partie 20 du ressort 16 dont l'une des extrémités est destinée à coopérer avec le pène lors de son introduction ou de son éjection de la boucle et dont l'autre extrémité est en appui contre une première surface d'appui de l'organe de verrouillage, constitue des premiers moyens élastiques qui sollicitent l'organe de verrouillage vers sa position de verrouillage lors de l'introduction du pène dans la boucle et qui éjectent celui-ci de la boucle lorsqu'une action est exercée sur l'organe de commande de déverrouillage. La seconde partie 21 du ressort, dont l'une des extrémités est en appui contre le corps 4 et dont l'autre extrémité est en appui contre une seconde surface d'appui de l'organe de verrouillage, constitue, quant à elle, des seconds moyens élastiques sollicitant l'organe de verrouillage 5 vers sa position de déverrouillage, à la suite de l'actionnement de l'organe de commande de déverrouillage.

Les première et seconde surfaces d'appui de l'organe de verrouillage sont ménagées l'une en regard de l'autre de part et d'autre de la languette 13 de celui-ci.

Sur la Fig. 5, on a représenté un mode de réalisation d'un corps 4 entrant dans la constitution d'une boucle de ceinture de sécurité selon l'invention.

Ainsi qu'on l'a déjà vu, ce corps 4 comporte un passage pour l'extrémité du pène, ce passage étant délimité par deux rebords, dont un seul, 25, est représenté, formés dans les deux branches du U constituant ledit corps. Ce corps 4 comporte dans sa partie centrale, la lumière 15 présentant deux rebords, 26 et 27, de guidage du ressort 16, et plus particulièrement de la première partie 20 de celui-ci. Le corps 4 présente également au moins une patte de guidage 18 avantageusement venue de matière avec l'une de ses ailes, et s'étendant au moins en partie au-dessus de cette partie 20 du ressort 16 pour assurer son guidage, la première partie 20 du ressort étant disposée entre les rebords 26 et 27 de la lumière 15 et ladite au moins une patte de guidage.

Les ailes du corps 4 comportent également des logements dont un seul, 29, est représenté, ces logements étant ouverts dans leur partie supérieure pour permettre le montage de l'organe de verrouillage et comportant des ailettes 30 pouvant être rabattues après montage de cet organe de verrouillage, pour retenir les parties en saillie de celui-ci, dans ces logements.

L'une des extrémités du ressort 16 est disposée comme on l'a vu sur le téton de centrage 17 tandis que son autre extrémité vient en appui contre un premier rebord 31 de la lumière 15.

L'organe de verrouillage 5, représenté sur la Fig. 6, comporte à l'une de ses extrémités la partie active 10 constituée par exemple par une saillie en double épaisseur du matériau constituant cet organe de verrouillage. A son autre extrémité l'organe de verrouillage comporte la surface d'actionnement 11 qui peut être avantageusement constituée par une partie découpée de la languette 13. De part et d'autre de cette languette 13, s'étendent deux parties en saillie 32 et 33 définissant l'axe d'articulation 19 de l'organe de verrouillage sur le corps et s'engageant dans les logements, 29, de celui-ci de façon à permettre le basculement de l'organe de verrouillage par rapport audit corps. La languette 13 comporte également la fente 14 à travers laquelle passe le fil constituant le ressort 16.

Ainsi qu'on peut le voir sur la Fig. 7, les parties en saillie 32 et 33 de l'organe de verrouillage 5 sont disposées dans les logements correspondants des ailes du corps 4. La partie 20 du ressort est disposée entre les rebords 26 et 27 de la lumière 15 du corps 4 et par exemple deux pattes de guidage 18 et 35 venues de matière avec ce corps 4. Le ressort 16 est ainsi retenu en quatre points.

## Revendications

1. Boucle notamment de ceinture de sécurité pour véhicule automobile, destinée à fixer de façon amovible un brin de celle-ci à un point fixe de la carrosserie du véhicule, comprenant un ensemble de gâche et un pène (22) solidaire du brin à fixer, l'ensemble de gâche comportant logés dans un boîtier (1), un corps (4) destiné à être fixé à un moyen de retenue solidaire du véhicule et qui délimite un passage et un plan de coulissement pour ledit pène (22), un organe de verrouillage (5) du pène comportant une partie active (10) qui s'engage dans un évidement (23) du pène, en position de verrouillage de celui-ci et articulé sur le corps (4) de façon à pouvoir basculer autour d'un axe (19) à peu près parallèle au plan de coulissement et perpendiculaire à la direction de déplacement du pène, entre une position de verrouillage et une position de déverrouillage dudit pène, des moyens sollicitant l'organe de verrouillage (5) vers sa position de verrouillage, des moyens d'éjection du pène (22), des moyens sollicitant l'organe de verrouillage vers sa position de déverrouillage et des moyens (6) de commande de déverrouillage dudit organe de verrouillage (5), caractérisée en ce que les moyens sollicitant l'organe de verrouillage vers sa position de verrouillage et les moyens d'éjection du pène sont constitués par des premiers moyens élastiques (20) dont une extrémité est destinée à coopérer avec le pène (22) lors de son introduction ou de son éjection de la boucle et dont l'autre extrémité est en appui contre une première surface d'appui de l'organe de verrouillage et en ce que les moyens sollicitant l'organe de verrouillage vers sa position de déverrouillage sont constitués par des seconds moyens élastiques (21) dont une extrémité est en appui contre le corps (4) et dont l'autre extrémité est en appui contre une seconde surface d'appui de l'organe de verrouillage, et en ce que les premiers et seconds moyens élastiques (20, 21) sont constitués par un ressort unique (16) dont une extrémité est disposée sur un téton de centrage (17) du corps (4) et dont l'autre extrémité est destinée à coopérer avec ledit pène (22), la languette (13) de l'organe de verrouillage s'étendant entre deux spires de e ressort (16), définissant ainsi les premiers et seconds moyens élastiques (20, 21).

2. Boucle selon la revendication 1, caractérisée en ce que les première et seconde surfaces d'appui sont ménagées l'une en regard de l'autre, de part et d'autre d'une languette (13) de l'organe de verrouillage (5).

3. Boucle selon la revendication 1 ou 2, caractérisée en ce que les premiers et seconds moyens élastiques (20, 21) agissent dans une direction à peu près parallèle au plan de coulissement du pène, et en ce que la force des premiers moyens (20) est supérieure à celle des seconds (21).

4. Boucle selon l'une quelconque des revendications précédentes, caractérisée en ce que le nombre de spires des premiers moyens élastiques (20) est supérieur à celui des seconds (21).

5. Boucle selon l'une quelconque des revendications précédentes, caractérisée en ce que le corps (4) comporte des moyens de guidage des premiers moyens élastiques (20).

6. Boucle selon la revendication 5, caractérisée en ce que lesdits moyens de guidage sont constitués par deux rebords (26, 27) d'une lumière (15) ménagée dans le corps (4) et par au moins une patte de guidage (18, 35) solidaire du corps, les premiers moyens élastiques étant disposés entre les rebords de la lumière et ladite au moins une patte.

7. Boucle selon l'une quelconque des revendications précédentes, caractérisée en ce que l'organe de verrouillage (5) comporte à son extrémité opposée à la partie active (10), une surface d'actionnement (11) destinée à coopérer avec l'organe de commande de déverrouillage (6, 12).

8. Boucle selon les revendications 2 et 7, caractérisée en ce que la surface d'actionnement (11) de l'organe de verrouillage (5) est constituée par une partie découpée de la languette (13).

9. Boucle selon l'une quelconque des revendications 2 à 8, caractérisée en ce que ladite languette (13) comporte des parties en saillie (32, 33) définissant l'axe d'articulation (19) de l'organe de verrouillage (5) sur le corps (4).

10. Boucle selon la revendication 9, caractérisée en ce que les parties en saillie (32, 33) sont engagées dans des logements (29) ménagés dans des ailes du corps (4) pour permettre à l'organe de verrouillage de basculer entre ses deux positions.

11. Boucle selon la revendication 10, caractérisée en ce que les logements (29) sont ouverts dans leur partie supérieure pour permettre le montage de l'organe de verrouillage et comportent des ailettes rabattables (30) après montage dudit organe de verrouillage (5), pour retenir lesdites parties en saillie (32, 33) dans lesdits logements.

12. Boucle selon l'une quelconque des revendications précédentes, caractérisée en ce qu'en position de verrouillage, la partie active (10) de l'organe de verrouillage (5) coopère avec un rebord d'arrêt (31) de la lumière (15) et avec un rebord de l'évidement (23) du pène (22) pour retenir celui-ci en position verrouillée.

13. Boucle selon l'une quelconque des revendications 2 à 12, caractérisée en ce que la languette (13) comprend une fente (14) pour le passage du fil constituant le ressort unique (16).

## Claims

1. A buckle, more particularly for a safety belt of a motor vehicle, adapted to releasably attach a band of the belt to a fixed point on the vehicle body and comprising a latch assembly and a bolt (22) attached to the band to be fastened, the latch assembly comprising, accommodated in a casing (1), a body (4) which is adapted to be attached to a restraint means attached to the vehicle and which bounds a passage and a sliding plane for the said bolt (22), a locking member (5) of the bolt comprising an operative portion (10) which engages in a recess (23) in the bolt in the locking position thereof and is articulated to the body (4) so that it can swing around an axis (19) substantially parallel with the sliding plane and perpendicular to the direction of movement of the bolt, between a locking position and an unlocking position of the bolt, means for urging the locking member (5) into its locking position, means for ejecting the bolt (22), means for urging the locking member into its unlocking position, and means (6) for controlling the unlocking of the locking member (5), characterized in that the means urging the locking member into its locking position and the means for ejecting the bolt are formed by first resilient means (20), one end of which is adapted to cooperate with the bolt (22) when it is inserted into or ejected from the buckle, the other end bearing against a first bearing surface of the locking member, and the means urging the locking member into its unlocking position are formed by second resilient means (21), one end of which bears against the body (4), the other end bearing against a second bearing surface of the locking member, and the first and second resilient means (20, 21) are formed by a single spring (16) one end of which is disposed on a centring stud (17) of the body (4), the other end being adapted to cooperate with the bolt (22), the tongue (13) of the locking member extending between two turns of the spring (16), thus defining the first and second resilient means (20, 21).

2. A buckle according to claim 1, characterized in that the first and second bearing surfaces are formed opposite one another on either side of a tongue (13) of the locking member (5).

3. A buckle according to claims 1 or 2, characterized in that the first and second resilient means (20, 21) act in a direction substantially parallel with the sliding plane of the bolt, and the force of the first means (20) is greater than that of the second means (21).

4. A buckle according to any of the preceding claims, characterized in that the number of turns of the first resilient means (20) is greater than that of the second means (21).

5. A buckle according to any of the preceding claims, characterized in that the body (4) comprises means for guiding the first resilient means (20).

6. A buckle according to claim 5, characterized in that the guide means are formed by two edges (26, 27) of a slot (15) with which the body (4) is formed and by at least one guide lug (18, 35) integral with the body, the first resilient means being disposed between the edges of the slot and the said at least one lug.

7. A buckle according to any of the preceding claims, characterized in that the locking member (5) has at its end opposite the operational part (10) an actuating surface (11) adapted to cooperate with the member (6,12) controlling unlocking.

8. A buckle according to claims 2 and 7, characterized in that the actuating surface (11) of the locking member (5) is formed by a cutaway portion of the tongue (13).

9. A buckle according to any of claims 2 to 8, characterized in that the tongue (13) comprises projecting parts (32, 33) which define the axis (19) for the pivoting of the locking member (5) on the body (4).

10. A buckle according to claim 9, characterized in that the projecting parts (32, 33) engage in recesses (29) formed in the wings of the body (4) to enable the locking member to tilt between its two positions.

11. A buckle according to claim 10, characterized in that the recesses (29) are open in their upper part to enable the locking member to be mounted and comprise fins (30) which, after the locking member (5) has been mounted, can be turned down to retain said projecting parts (32, 33) in said recesses.

12. A buckle according to any of the preceding claims, characterized in that in the locking position the operative portion (10) of the locking member (5) cooperates with a stop edge (31) of the slot (15) and with one edge of the recess (23) in the bolt (22) to retain the latter in the locked position.

13. A buckle according to any of claims 2 to 12, characterized in that the tongue (13) comprises a slot (14) for the passage of the wire forming the single spring (16).

## Patentansprüche

1. Schloß, insbesondere für Sicherheitsgurte für Kraftfahrzeuge, welches' dazu bestimmt ist, lösbar ein Stückchen von diesem an einem Festpunkt der Karosserie des Fahrzeugs festzulegen, mit einer Schließhakenanordnung und einem Riegel (22), der mit dem festzulegenden Stückchen verbunden ist, wobei die Schließhakenanordnung einen in einem Gehäuse (1) gelagerten Körper (4) aufweist, der dazu bestimmt ist mit einer Rückhalteeinrichtung festgelegt zu werden, die mit dem Fahrzeug verbunden ist, und die eine Durchtrittsöffnung und eine Gleitebene für den Riegel (22) begrenzt, ein Verriegelungsorgan (5) des Riegels aufweist, das einen aktiven Abschnitt (10) aufweist, der in eine Ausnehmung (23) des Riegels in dessen Verriegelungsposition eingreift und auf dem Körper (4) drehbar ist, derart, um um eine Achse (19) ungefähr parallel zur Gleitebene und senkrecht zur Verschiebungsrichtung des Riegels zwischen einer Verriegelungsposition und einer Entriegelungsposition des Riegels hin und her schwenkbar zu sein, Mittel aufweist, die das Verriegelungsorgan (5) in seine Verriegelungsstellung drängen, Auswurfmittel des Riegels (22), Mittel die das Verriegelungsorgan in seine Entriegelungsstellung drängen und Entriegelungsbetätigungsmittel (6) des Verriegelungsorgans (5) aufweist, dadurch gekennzeichnet, daß die Mittel, die das Verriegelungsorgan in seine Verriegelungsstellung drängen und die Riegelauswur^{f}mittel durch erste elastische Mittel (20) gebildet sind, deren eines Ende dazu bestimmt ist, mit dem Riegel (22) bei dessen Einführen in und dessen Auswurf aus dem Schloß zusammenzuwirken, und dessen anderes Ende in Anschlag ist gegen eine erste Anschlagfläche des Verriegelungsorgans, und- daß die Mittel, die das Verriegelungsorgan in seine Entriegelungsstellung drängen, aus zweiten elastischen Mitteln (21) gebildet sind, deren eines Ende in Anschlag gegen den Körper (4) und deren anderes Ende in Anschlag gegen eine zweite Anschlagfläche des Verriegelungsorgans ist, und daß die ersten und zweiten elastischen Mittel (20, 21) aus einer einzelnen Feder (16) gebildet sind, deren eines Ende auf einem Zentrierungszapfen (17) des Körpers (4) angeordnet ist, und deren anderes Ende dazu bestimmt ist mit dem Riegel (22) zusammenzuwirken, wobei sich die Zunge (13) des Verriegelungsorgans zwischen zwei Windungen der Feder (16) erstreckt, und so die ersten und zweiten elastischen Mittel (20, 21) definiert.

2. Schloß nach Anspruch 1, dadurch gekennzeichnet, daß die erste und zweite Anschlagfläche einander gegenüberliegend einerseits und andererseits einer Zunge (13) des Verriegelungsorgans (5) ausgebildet sind.

3. Schloß nach Anspruch 1 oder 2, dadurch gekennzeichnet, daß die ersten und zweiten elastischen Mittel (20, 21) in einer ungefähr zur Gleitebene des Riegels parallelen Richtung wirken, und daß die Kraft der ersten Mittel (20) größer ist als jene der zweiten Mittel (21).

4. Schloß nach einem der vorhergehenden Ansprüche, dadurch gekennzeichnet, daß die Anzahl der Windungen der ersten elastischen Mittel (20) größer ist als jene der zweiten elastischen Mittel (21

5. Schloß nach einem der vorhergehenden Ansprüche, dadurch gekennzeichnet, daß der Körper (4) Führungsmittel der ersten elastischen Mittel (20) aufweist.

6. Schloß nach Anspruch 5, dadurch gekennzeichnet, daß die Führungsmittel aus zwei Randleisten (26, 27) einer Öffnung (15) gebildet sind, die in dem Körper (4) ausgebildet ist, und aus wenigstens einer Führungslasche (18, 35) gebildet sind, die mit dem Körper verbunden ist, wobei die ersten elastischen Mittel zwischen den Rändern der Öffnung und der wenigstens einen Lasche angeordnet sind.

7. Schloß nach einem der vorhergehenden Ansprüche, dadurch gekennzeichnet, daß das Verriegelungsorgan (5) an seinem dem aktiven Abschnitt (10) gegenüberliegendem Ende eine Wirkungsfläche (10) aufweist, die dazu bestimmt ist mit dem Betätigungsorgan der Entriegelung (6, 12) zusammenzuwirken.

8. Schloß nach den Ansprüchen 2 und 7, dadurch gekennzeichnet, daß die Wirkungsfläche (11) des Verriegelungsorgans (5) durch einen aus der Zunge (13) ausgeschnittenen Abschnitt gebildet ist.

9. Schloß nach einem der Ansprüche 2 bis 8, dadurch gekennzeichnet, daß die Zunge (13) Vorsprungabschnitte (32, 33) aufweist, die die Drehachse (19) des Verriegelungsorgans (5) auf dem Körper (4) definieren bzw. bilden.

10. Schloß nach Anspruch 9, dadurch gekennzeichnet, daß die Vorsprungbereiche (32, 33) in Lagern (29) eingreifen, die in Flügeln des Körpers (4) ausgebildet sind, um zu erlauben, daß sich das Verriegelungsorgan zwischen seinen beiden Positionen hin und her bewegt.

11. Schloß nach Anspruch 10, dadurch gekennzeichnet, daß die Lager (29) in ihrem oberen Bereich offen sind, um die Montage des Verriegelungsorgans zu erlauben, und Flügelchen bzw. kurze Ansatzstücke (30) aufweisen, die nach der Montage des Verriegelungsorgans (5) um- bzw. zurückschlagbar sind, um die Vorsprungabschnitte (32, 33) in den Lagern zu halten.

12. Schloß nach einem der vorhergehenden Ansprüche, dadurch gekennzeichnet, daß in Verriegelungsstellung der aktive Abschnitt (10) des Verriegelungsorgans (5) mit einem Endrand (31) der Öffnung (15) und einem Rand der Ausnehmung (23) des Riegels (22) zusammenwirkt, um diesen in Verriegelungsstellung zu halten.

13. Schloß nach einem der Ansprüche 2 bis 12, dadurch gekennzeichnet, daß die Zunge (13) einen Spalt (14) für den Durchtritt des Fadens aufweist, der die einzelne Feder (16) bildet.
